# FASCICULE DE BREVET EUROPEEN

(11) **EP 0 326 442 B1**
(45) Date de publication et mention de la délivrance du brevet: **27.12.1990**
(21) Numéro de dépôt: 89400043.9
(22) Date de dépôt: 06.01.1989
(51) Int. Cl.: F23J 1/02

(54) **Cendrier de foyer de chaudière, avec un caisson d'extraction aisé à débourrer**
Aschenkasten für Heizkessel mit einem leicht zu reinigenden Ausziehfach
Ash pit for a fireplace of a boiler with an easy-to-clean ash extraction box

(30) Priorité: 29.01.1988 FR 8801054
(43) Date de publication de la demande: 02.08.1989
(73) Titulaire: T.I.R.U.- TRAITEMENT INDUSTRIEL DES RESIDUS URBAINS, 75008 Paris (FR)
(72) Inventeur: Falconnet, Claude, F-78700 Conflans-Saint-Honorine (FR)
(74) Mandataire: CABINET BONNET-THIRION

(56) Documents cités:
- FR-A- 2 323 102
- GB-A- 275 496
- US-A- 4 520 738

## Description

L'invention se rapporte à un cendrier de foyer de chaudière à combustible solide, tel notamment que déchets urbains, où le combustible, chargé en partie haute d'une grille inclinée, descend le long de cette grille jusqu'à une extrémité aval pendant sa combustion, ce cendrier comportant, en dessous de l'extrémité aval de grille, un puits vertical, dit puits à mâchefers, qui se termine par une lèvre inférieure dans un caisson d'extraction rempli d'eau en dessous d'un bord supérieur, jusqu'à un niveau supérieur à celui de la lèvre du puits, le caisson comprenant un fond concave en portion de cylindre à génératrices horizontales équipé d'une lame racleuse portant sur le fond suivant une génératrice et mobile en va-et-vient perpendiculairement aux génératrices pour refouler les cendres sur une paroi en plan incliné montant, depuis un raccordement au fond suivant une génératrice jusqu'à un bord de déversement à un niveau supérieur à celui de l'eau dans le caisson, d'où les cendres sont déversées dans une trémie. Un tel cendrier est connu du brevet US-A 4 520 738.

Cette disposition, classique, permet d'évacuer les cendres pratiquement en continu sans perturber le régime de combustion du combustible, le joint d'eau dans le caisson permettant d'isoler le foyer de l'atmosphère extérieure, de façon que les gaz de combustion ne soient pas détournés de leur circulation dans la chaudière vers les carneaux d'évacuation des fumées, si le foyer se trouve en surpression par rapport à l'atmosphère extérieure, et que l'admission d'air de combustion sous la grille ne soit pas court-circuitée par une entrée d'air par le cendrier, si le foyer est en dépression par rapport à l'atmosphère extérieure.

Par ailleurs, en tombant dans l'eau, les cendres chaudes sont refroidies, et les mâchefers incandescents notamment sont éteints et éventuellement désagrégés par choc thermique.

On rappelle qu'on appelle cendres, de façon générique, tout ce qui parvient à l'extrémité aval de la grille, qu'il s'agisse de résidus minéraux, d'imbrûlés, d'éléments incombustibles tels que pièces métalliques, et, de façon plus particulière, mâchefers ou agrégats de cendre partiellement vitrifiés.

Il arrive, et cela est relativement fréquent avec des déchets urbains, que des objets incombustibles de grandes dimensions se trouvent mélangés au combustible solide au chargement de la grille ; dans les déchets urbains, on trouve, de façon non exceptionnelle, des cadres de bicyclette, des éléments de cuisinière ou de machines d'équipement électroménager hors d'usage ; on y trouve également des souches d'arbres, où la terre emprisonnée entre les racines protège ces racines contre une combustion complète, et reste à l'état de bloc.

Ces objets étrangers peuvent se coincer dans le caisson, et de toute façon se prêtent mal à remonter la paroi en plan ; un bourrage du caisson se produit.

Pour y remédier, il est nécessaire alors d'arrêter le foyer et de vidanger le caisson de son eau, puis d'extraire la cause du bourrage, soit par des portes de visite du caisson, soit le long de la paroi inclinée, en fractionnant ou découpant sur place l'objet qui s'est coincé lorsque c'est nécessaire.

Il s'agit là d'opérations malaisées, extrêmement pénibles, et susceptibles d'entraîner une mise à l'arrêt relativement longue du foyer de chaudière.

Le document FR-A-1 477 877 a proposé de munir la lèvre du puits à mâchefers d'une paroi montée pendante avec un contrepoids à sa partie inférieure, de façon qu'un corps étranger de grande dimension, poussé par la lame racleuse puisse se dégager en soulevant la paroi pendante vers la paroi en plan incliné.

Cette disposition permet d'éviter un certain nombre de bourrages ; en contrepartie l'étanchéité du joint d'eau risque d'être insuffisante.

De plus cette disposition n'évite pas les bourrages si l'objet étranger se coince entre une paroi du caisson et la lame racleuse, ou si cet objet ne peut être évacué par la paroi en plan incliné. Dans ce cas, les difficultés évoquées précédemment se reproduisent.

Selon ce document FR-A-1 477 877, il est prévu d'accélérer le retour de la paroi mobile à l'aide d'un ressort ou analogue, pour éviter que trop de gaz de combustion et de cendres chaudes ne s'échappent pendant que l'objet étranger se dégage ; mais ce ressort augmente les risques de coincement.

Le but de l'invention est de permettre un débourrage efficace, quel que soit la forme du corps étranger qui provoque le bourrage, en réduisant au minimum et le temps d'intervention et les perturbations du régime de marche du foyer de chaudière.

L'invention propose en ce sens un cendrier de foyer de chaudière à combustible solide, tel notamment que déchets urbains, où le combustible solide, chargé en partie haute d'une grille inclinée descend le long de cette grille jusqu'à une extrémité aval pendant sa combustion, ce cendrier comportant, en dessous de l'extrémité aval de grille un puits vertical, dit puits à mâchefers, qui se termine par une lèvre inférieure dans un caisson d'extraction rempli d'eau en dessous d'un bord supérieur jusqu'à un niveau supérieur à celui de la lèvre de puits, le caisson comprenant un fond concave en portion de cylindre à génératrices horizontales équipé d'une lame racleuse portant sur le fond suivant une génératrice et mobile en va-et-vient perpendiculairement aux génératrices pour refouler les cendres sur une paroi en plan incliné montant, depuis un raccordement au fond suivant une génératrice jusqu'à un bord de déversement à un niveau supérieur à celui de l'eau dans le caisson, d'où les cendres sont déversées dans une trémie, caractérisé en ce que le caisson est ouvrant et constitué en deux parties accolées suivant une surface de joint étanche en position de fermeture, une partie fixe comprenant la paroi en plan incliné et le bord supérieur du caisson, et une partie basculante comprenant le fond et la lame racleuse et montée à pivotement autour d'un axe parallèle aux génératrices de cylindre de fond jusqu'à une position d'ouverture où l'aplomb de la lèvre de puits à mâchefers est dégagée.

Lorsqu'un bourrage se produit, on réduit l'activité du foyer de façon que ce foyer se trouve en légère dépression par rapport à l'atmosphère extérieure, et que le déchargement des cendres depuis la grille soit sensiblement arrêté. On vidange le caisson de la majeure partie de l'eau qu'il contient, puis on ouvre le caisson au-dessus d'un réceptacle approprié ; les cendres humides et le corps étranger qui a provoqué la bourrage se dégagent en général et tombent dans le réceptacle, puisqu'on offre à ce corps étranger un passage sensiblement vertical au moins égal au passage qu'il a traversé dans le puits à mâchefers. Si toutefois un corps étranger oblong s'est coincé, l'ouverture du caisson permet un accès aisé pour intervenir et dégager le bourrage.

De préférence, la surface de joint s'étend suivant un dièdre avec deux demi-plans de part et d'autre d'une arête parallèle aux génératrices de cylindre de fond et située sensiblement au niveau de l'eau dans le caisson du côté du puits le plus près de la paroi en plan incliné, le dièdre étant saillant pour la partie basculante et rentrant pour la partie fixe.

Cette disposition permet d'augmenter la surface des parois latérales de la partie basculante du caisson, dans lesquelles on a disposé des portes de visite ouvrantes afin de pouvoir exécuter certaines interventions dans le caisson. La surface de ces portes peut être ainsi augmentée.

La disposition préférée de la surface de joint en dièdre est celle où un des demi-plans du dièdre est dirigé vers le bas sensiblement perpendiculairement à la paroi en plan incliné pour passer sensiblement par la génératrice de raccordement du fond à cette paroi, tandis que l'autre demi-plan remonte depuis l'arête jusqu'au bord supérieur de caisson, qu'il coupe du côté du puits le plus loin de la paroi en plan incliné.

Les parties fixe et basculante du caisson peuvent s'accoler par des brides étendues dans les demi-plans du dièdre vers l'extérieur, avec interposition d'un joint. On prévoit des moyens de verrouillage associés aux brides pour le serrage du joint. Avantageusement, ces moyens de verrouillage sont manoeuvrés par des vérins hydrauliques, que l'on peut commander à distance.

Selon une disposition préférée de l'invention, l'axe de pivotement de la partie basculante de caisson est situé au-dessus du bord supérieur de caisson du côté du puits à mâchefers le plus loin de la paroi en plan incliné. Pour que l'ouverture du caisson soit possible, il faut qu'aucun point du dièdre de joint de la partie basculante ne présente une trajectoire qui passerait à travers le dièdre de joint de la partie fixe. La position précitée du dièdre de joint s'avère la plus favorable.

Selon une disposition préférée, la lame racleuse est fixée à l'extrémité de bras de poussée attelés à des manivelles calées sur un arbre de racleur disposé au-dessus du niveau de l'eau dans le caisson parallèlement aux génératrices de fond, et du côté du puits à mâchefers le plus loin de la paroi en plan incliné, l'arbre de racleur étant entraîné en rotation de va-et-vient par au moins un vérin hydraulique disposé à peu près horizontalement à l'extérieur du caisson, entre une articulation sur la partie fixe du caisson et un maneton en extrémité d'une manivelle de commande calée sur l'arbre de racleur, avec un calage, par rapport aux manivelles où s'attellent les bras de poussée, tel que, le vérin rétracté, la lame racleuse est au plus loin de la paroi en plan incliné. Le vérin travaille ainsi en expansion pour pousser les cendres sur la paroi en plan incliné, avec la pression hydraulique appliquée du côté du piston de vérin qui présente la surface efficace maximale, ou côté opposé à la tige de vérin.

En outre, cette disposition, conjointement avec la position de l'axe de pivotement de la partie basculante au-dessus du bord supérieur de caisson, comme défini ci-dessus, permet un développement important suivant:
Le manchon de manivelle de commande ayant une trajectoire qui passe entre l'axe d'arbre de racleur et l'axe de pivotement de la partie basculante de caisson, des moyens de verrou, disposés entre arbre de racleur et partie basculante du caisson sont aptes, en état actif, à bloquer la rotation de l'arbre de racleur, avec la lame racleuse au plus loin de la génératrice de fond où se raccorde la paroi en plan incliné.

En temps normal, les moyens de verrou sont à l'état passif et l'expansion du vérin pousse les cendres sur la paroi en plan incliné. Si un bourrage se produit, on rétracte le vérin pour ramener la lame racleuse au plus loin du raccordement du fond avec la paroi en plan incliné et on met les moyens de verrou en état actif. On vidange l'eau contenue dans le caisson et on en désolidarise la partie basculante de la partie fixe du caisson. Alors l'expansion du vérin, appliquée au bras de manivelle fictif qui s'étend de l'axe de pivotement de la partie basculante au maneton de la manivelle de commande, provoque l'ouverture du caisson.

En disposition préférée les moyens de verrou comprennent, sur l'arbre de racleur à l'extérieur du caisson un doigt radial, et, sur la partie basculante, une butée contre laquelle vient porter le doigt radial lorsque la lame racleuse est au plus loin de la génératrice de raccordement du fond à la paroi en plan incliné, et un poussoir mû par vérin aligné en direction de la butée avec une position en extension, correspondant à l'état actif des moyens de verrou, où il appuie le doigt sur la butée, et avec une position rétractée à l'écart du passage du doigt. Ainsi, on peut commander à distance, sans perte de temps, la commutation de fonction du vérin, de la manoeuvre de la lame racleuse à l'ouverture du caisson.

En disposition préférée, la grille comporte, à son extrémité aval, un volet basculant autour d'un arbre transversal à la grille ; on peut régler l'épaisseur de la couche de combustible sur l'aval de la grille, en relevant plus ou moins ce volet par rapport au plan de grille. En le relevant perpendiculairement au plan de grille, et en réduisant l'allure de combustion et les déplacements des barreaux mobiles de grille, on arrête la chute de cendres dans le puits à mâchefers, pour les opérations de débourrage.

Le caisson est équipé, classiquement, de canalisations d'évacuation d'eau vers un collecteur de vidange, avec des orifices de trop-plein au niveau de l'eau dans le caisson, et des orifices de vidange en partie basse, munis de vannes associées, en sorte que le niveau de l'eau dans le caisson ne puisse dépasser la hauteur juste nécessaire pour maintenir un joint d'eau, et que l'on puisse vidanger le caisson pour le débourrer. En disposition préférée, ces canalisations d'évacuation sont montées sur la partie basculante du caisson et se terminent en point bas par au moins un ajutage d'écoulement, avec une goulotte fixe disposée en dessous de l'ajutage d'écoulement lorsque le caisson est fermé. On comprendra que les mouvements de la lame racleuse accumulent les cendres dans la partie fixe dont elles remontent la paroi en plan incliné, de sorte que les orifices de trop-plein et de vidange situés dans la partie basculante ne risquent pratiquement pas d'être engorgés par les cendres.

Des caractéristiques secondaires et les avantages de l'invention ressortiront d'ailleurs de la description qui va suivre à titre d'exemple, en référence aux dessins annexés dans lesquels:
la figure 1 représente, en élévation partiellement arrachée, un cendrier selon l'invention en situation de marche normale ;
la figure 2 représente le cendrier de la figure 1, en préparation d'ouverture ;
la figure 3 représente le cendrier des figures 1 et 2, en position d'ouverture ;
la figure 4 représente les canalisations d'évacuation d'eau du cendrier de l'invention, omises sur les figures 1 à 3 pour des raisons de clarté.

Selon le mode de réalisation choisi et représenté figure 1, à l'extrémité aval d'une grille de combustion 1 est disposé un puits à mâchefers 2 généralement vertical. La grille est du type où des barreaux, constitués d'éléments accolés latéralement sont alternativement fixes et mobiles en va-et-vient longitudinal dans une succession descendante depuis une extrémité amont de chargement jusqu'à l'extrémité aval. La grille est alimentée par en dessous en air comburant, qui traverse la grille par des orifices pratiqués dans les éléments de barreau. A l'extrémité aval de la grille 1 est disposé un volet 1a, mobile autour d'un axe transversal à la grille. Ce volet la peut être plus ou moins incliné par rapport au plan de grille 1, pour régler le niveau de cendres à l'extrémité aval de la grille et parfaire la combustion des dernières fractions combustibles.

Le puits à mâchefers 2 est de section rectangulaire, avec sa grande dimension transversale à la grille, et comporte, en partie haute, des parois en trémie pour raccorder la grande dimension du puits 2 à la largeur de la grille 1. Le puits 2 se raccorde à un caisson d'extraction 3 dans son ensemble, qui présente en partie haute un conduit 2' en prolongement du puits à mâchefers 2. Le caisson 3 est rempli d'eau jusqu'à un niveau 10a en dessous d'un bord supérieur 11 a. Le conduit 2' est défini, parallèlement au plan de figure, par les parois latérales verticales du caisson 3, et perpendiculairement à ce plan de figure par deux cloisons dirigées vers le bas. Une de ces cloisons, non référencée dans son ensemble, se termine, à un niveau inférieur au niveau 10a de l'eau 10 dans le caisson 3, par une lèvre horizontale 2a, tandis que la cloison opposée 2b descend plus profondément dans l'eau 10.

L'immersion de la lèvre 2a dans l'eau 10 forme un joint d'eau qui découple la pression dans le foyer de la pression atmosphérique, pour ne pas perturber les trajets des gaz de combustion.

Ces dispositions sont classiques et la description de leur structure est accessoire. On remarquera que le conduit 2', qui structurellement fait partie du caisson 3, se comporte fonctionnellement comme une prolongation vers le bas du puits à mâchefers 2, qu'il s'agisse du guidage des cendres vers le fond du caisson, ou de l'étanchéité du foyer au-dessus du joint d'eau.

On considérera donc, dans la présente description, que fonctionnellement le puits 2 se prolonge, par le conduit 2', jusqu'à la lèvre 2a, en dessous du niveau 10_a de l'eau dans le caisson 3.

Le caisson 3 comporte un fond concave 13, en forme de portion de cylindre à génératrices horizontales, ici perpendiculaires au plan de la figure 1, le fond se raccorde, suivant une génératrice de raccordement 19, à une paroi en plan incliné 11b, qui se termine par un bord de déversement 11c, à un niveau intermédiaire entre le niveau de l'eau 10a et la bord supérieur 11a du caisson 3.

Le fond concave 13 est équipé d'une lame racieu- se 14, qui porte sur ce fond suivant une génératrice de cylindre. Cette lame racleuse est montée à l'extrémité d'un bras de poussée 14a articulé sur des manivelles 15a d'un arbre de racleur 15 disposé parallèlement aux génératrices du cylindre de fond 13, au-dessus du niveau de l'eau 10a et du côté du puits 2 qui est le plus éloigné de la paroi en plan incliné 11b.

L'arbre de racleur 15 possède, à l'extérieur du caisson 3, une manivelle de commande 15b. Un vérin hydraulique 16 est disposé proche d'une horizontale entre une chape d'articulation 16a fixée au caisson 3 et un maneton 16_b de la manivelle de commande 15b. Comme on le voit sur la figure, la manivelle de commande 15b est dirigée vers le haut, tandis que les manivelles 15a sont dirigées plutôt vers le bas. Le calage relatif des manivelles 15a et 15b est tel que, le vérin 16 rétracté à fond (voir figure 2) la lame racleuse 14 est au plus loin de la génératrice de raccordement 19, et se rapproche de cette génératrice par extension du vérin.

En fait, il existe deux vérins 16, de part et d'autre du caisson 3, pour éviter des efforts de torsion sur le caisson 3.

La paroi en plan incliné 11 b a son bord de déversement 11c à l'intérieur d'une trémie 4. A la partie inférieure de la trémie se trouve un dispositif d'évacuation de cendres 5, suggéré ici par une benne, mais qui peut être un tapis transporteur, par exemple.

Toutes les dispositions décrites jusqu'ici ne se distinguent des dispositions classiques que par des détails de construction, et fonctionnent comme suit:
Les cendres et mâchefers résultant de la combustion du combustible solide chargé à l'amont de la grille 1, parvenus à l'extrémité aval de cette grille sont poussés sur le volet mobile la convenablement incliné pour se déverser, par-dessus le bord terminal de ce volet 1 a, où ils tombent dans le puits à mâchefers 2, soit librement, soit par un guidage par les parois en trémie.

La lèvre inférieure 2a étant noyée au-dessous du niveau 10a de l'eau 10, les pressions dans le foyer et dans l'atmosphère extérieure sont indépendantes, l'eau 10 formant joint. On rappelle que la pression dans le foyer est déterminée par la composition d'une surpression provoquée par le soufflage de l'air comburant à travers la grille 1 et éventuellement d'air secondaire, et la dépression de tirage provoquée par un ventilateur de tirage et la cheminée.

Les cendres et mâchefers tombent donc dans l'eau 10, ce qui éteint les fractions encore incandescentes, et vont se déposer sur le fond 13. Il va sans dire que le niveau de l'eau 10a est maintenu sensiblement constant, pour compenser les pertes par évaporation au contact des cendres chaudes, et l'entraînement avec les cendres.

La lame racleuse est, pendant une partie du temps, au repos sur le fond 13 au plus loin de la génératrice de raccordement 19, le vérin 16 étant rétracté. Périodiquement, la tige du vérin 16 est mise en extension progressive, et la lame racleuse 14 parcourt le fond 13 pour pousser les cendres et mâchefers vers, puis sur la paroi en plan incliné 11 b d'où elles se déversent au-delà du bord 11 c dans la trémie 4 pour aboutir sur le dispositif d'évacuation 5. Après pleine extension de la tige de vérin 16, celle-ci est rétractée et la lame racleuse 14 revient à sa position de repos. Bien entendu, la remontée des cendres et mâchefers sur la paroi en plan incliné s'opère par la succession des déplacements de la lame racleuse 14. Par ailleurs, on appréciera que la poussée des cendres et mâchefers s'obtient par l'extension du vérin 16. Ainsi, la course de la lame racleuse qui exige un effort élevé correspond à la mise sous pression de la chambre du vérin 16 qui ne contient pas la tige, là où la section efficace de piston est la plus grande.

On va maintenant se référer également aux figures 2 et 3.

La particularité essentielle du caisson d'extraction 3 selon l'invention est d'être constituée en deux parties, une partie fixe 11, et une partie basculante 12, qui s'accolent suivant une surface de joint, en forme de dièdre avec deux demi-plans 18 et 18_{'} de part et d'autre d'une arête 18", parallèle aux génératrices de fond et sensiblement à hauteur du niveau 10a de l'eau dans le caisson 3.

Le dièdre 18, 18' est saillant pour la partie basculante 12, et rentrant pour la partie fixe 11. Le demi-plan 18 part de l'arête 18" vers le bas, sensiblement perpendiculairement à la paroi ou plan incliné 11 b, pour passer sensiblement par la génératrice de raccordement du fond 13 à la paroi en plan incliné 11 b. Le demi-plan 18' part de l'arête 18" en remontant jusqu'à couper le plan du bord supérieur 11 a du caisson 3 du côté du puits à mâchefers 2 le plus éloigné de la paroi en plan incliné 11 b. On notera que le demi-plan 18' coupe en biais toute la largeur du puits 2.

La partie fixe 11 comprend le bord supérieur 11g du caisson 3 et la paroi en plan incliné 11b. La partie basculante comprend le fond concave 13 et contient la lame racleuse 14 et l'arbre de racleur 15: elle peut pivoter autour d'un axe 17 situé au-dessus du niveau du bord supérieur 11g du caisson 3, et du côté du puits à mâchefers 2 le plus éloigné de la paroi en plan incliné 11 b.

En outre, l'axe 17 est situé approximativement au-dessus de l'arbre de racleur 15 et suffisamment haut pour que la trajectoire du maneton 16b de la manivelle de commande 15b passe entre l'axe de l'arbre de racleur 15 et l'axe de pivotement 17 de la partie basculante 12.

Les parties fixe 11 et basculante 12 comportent, suivant le dièdre de joint 18, 18', des brides 18a, 18b étendues vers l'extérieur du caisson 3, entre lesquelles est disposé un joint d'étanchéité, maintenu sur la bride 18a de la partie fixe. Le joint est maintenu serré, en situation normale, par des moyens de verrou 18c, constitués par des crochets articulés sur la partie fixe 11, et qui s'engagent sous des fiches en saillie sur la partie basculante 12, sous l'action de vérins hydrauliques.

Dans la paroi latérale de la partie basculante 12, est disposée une porte de visite 12a, située dans l'alignement du puits à mâchefers 2 et en dessous du niveau 10a de l'eau dans le caisson. Cette porte de visite se place dans l'angle du dièdre 18, 18', saillant dans la partie basculante 12 du caisson 3.

L'arbre de racleur 15 est équipé, sensiblement dans le prolongement de la manivelle de commande 15b, d'un doigt 15c, qui vient porter, lorsque la lame racleuse 14 est au plus loin de la génératrice de raccordement 19 entre le fond 13 et la paroi en plan incliné 11 b sur une butée 20 fixe (voir notamment figure 2). En face de la butée 20 est disposé un poussoir à vérin 21, aligné avec la butée 20. En position rétractée (figure 1) le poussoir à vérin 21 est à l'écart du déplacement du doigt 15c. En position de mise en extension (figures 2 et 3), le poussoir à vérin 21 vient bloquer le doigt 15c en appui sur la butée 20. Dans ces conditions, la mise en extension du vérin 16 va s'appliquer au bras de levier (virtuel) formé entre l'axe 17 de pivotement de la partie basculante 11 et le manchon 16b de la manivelle de commande 15b, solidarisée de la partie basculante 12 par le blocage du doigt 15c entre la butée 20 et le poussoir à vérin 21.

Lorsqu'intervient un bourrage, résultant par exemple de la chute dans le caisson 3 d'un objet volumineux incombustible qui a été chargé sur la grille avec le combustible, et manifesté notamment par un blocage de la lame racleuse 14, on manoeuvre de la façon suivante:
On réduit le régime du foyer en supprimant, ou tout au moins en réduisant notablement le soufflage d'air sous la grille 1 de façon que le foyer soit en dépression par rapport à l'atmosphère extérieure; on réduit parallèlement la cadence de va-et-vient des barreaux mobiles de grille, on relève le volet 1 a en position sensiblement perpendiculaire au plan de grille pour interrompre l'arrivée de cendres par le puits à mâchefers 2.

On vidange l'eau du caisson extracteur 3.

Dans le même temps, on ramène la lame racleuse 14 à sa position la plus éloignée de la génératrice de raccordement 19 du fond 13 à la paroi en plan incliné 11 b, puis on met en extension le poussoir à vérin 21 pour bloquer le doigt 15c entre la butée 20 et le poussoir 21.

On rétracte, en fin de vidange, les vérins des moyens de verrou 18c, de façon à dégager les fiches de la partie mobile 12 des crochets articulés sur la partie fixe 11. La figure 2 représente le cendrier à ce stade de la manoeuvre.

On peut alors mettre progressivement en extension le vérin 16 pour ouvrir le caisson 3 suivant la représentation de la figure 3. Bien entendu on aura mis sous le caisson un réceptacle approprié, dans lequel se déversent l'objet cause du bourrage et les cendres accumulées. La figure 3 montre clairement que la surface offerte à l'évacuation du bourrage excède largement l'aplomb du puits à mâchefers 2.

On aura remarqué que la face de la partie inférieure du puits à mâchefers 2, en regard de la partie basculante 12 est légèrement inclinée sur la verticale, pour s'écarter, en descendant, de cette partie basculante. Ceci est destiné à réduire la quantité de cendres susceptible de tomber en arrière de la lame racleuse 14.

Le débourrage effectué, on rétracte le vérin 16 pour accoler la partie basculante 12 à la partie fixe 11 suivant le dièdre de joint 18, 18' ; on met en extension le vérin des moyens de verrou 18c pour que les crochets s'engagent sous les fiches, et on rétablit le niveau d'eau 10a normal. On rétracte le poussoir à vérin 21 pour libérer la lame racleuse 14. On ramène progressivement le foyer à son régime normal en abaissant d'un angle convenable le volet 1a, et on reprend la cadence de va-et-vient des barreaux mobiles tandis qu'on rétablit les soufflage et tirage normaux.

Il arrive, lorsque des objets incombustibles de grande longueur, tels par exemple que des sommiers métalliques, ont été introduits sur la grille, que ces objets soient capables de traverser, en se mettant en long, le puits à mâchefers 2 pour venir se coincer de biais dans le caisson 3. L'ouverture du caisson peut être alors empêchée, ou être seulement inefficace pour opérer un débourrage convenable.

Il est alors nécessaire d'ouvrir la porte 12a après vidange du caisson pour tenter d'extraire l'objet coincé, au besoin en le fractionnant à la lance thermique. Aussi est-il intéressant de disposer d'une porte de visite 12a de dimension suffisante pour une telle intervention.

On va maintenant préciser, en référence à la figure 4, comment le niveau 10a de l'eau dans le caisson 3 est maintenu constant en opération normale, et peut être réduit pratiquement à rien avant l'ouverture du caisson.

Cette figure représente schématiquement la partie postérieure de la partie basculante 12 du caisson 3, avec l'axe de pivotement 17, le doigt 15c blocable entre la butée 20 et le poussoir à vérin 21, et la porte de visite 12a.

Classiquement l'eau est amenée au caisson 3 à l'aide de canalisations et de vannes, qui assurent, soit un arrêt complet d'arrivée d'eau, soit un remplissage à fort débit si le niveau réel de l'eau dans le caisson est nettement inférieur au niveau 10a voulu, soit un débit d'entretien réglé lorsque le niveau réel est proche du niveau 10a ; il est souhaitable de minimiser la quantité d'eau qui s'échappe par les trop-pleins.

La partie basculante 12 est équipée de canalisations 25 d'évacuation d'eau, qui comprennent, piqués dans une paroi postérieure verticale de cette partie basculante des orifices de trop-plein 26, au niveau 10a requis de l'eau dans le caisson 3, et des orifices de vidange 27, situés en partie basse du caisson 3, entre la porte de visite 12a et l'extrémité du poussoir à vérin 21. Les orifices de trop-plein 26 sont reliés à un ajutage d'écoulement 29 située en point bas (lorsque le caisson est fermé) par une canalisation 26a. L'orifice de vidange 27 est relié à l'ajutage d'écoulement 29 à travers une vanne 28, munie d'une commande à distance. L'ajutage d'écoulement 29, lorsque le caisson 3 est fermé, se trouve immédiatement au-dessus d'une goulotte 30 formant collecteur de vidange.

On notera qu'il est important que les orifices de trop-plein 26 et surtout de vidange 27 se trouvent dans la partie basculante 12 dans des zones où les cendres risquent peu de s'accumuler. Toutefois ces orifices sont munis de bouchons de visite pour remédier à un engorgement.

On appréciera que toutes les manoeuvres de débourrage en cas de bourrage sans circonstances aggravantes tel qu'un coincement d'un objet de grande longueur, peuvent s'effectuer à distance, et donc faire l'objet de commandes centralisées, pratiquement sans intervention de personnel sur le cendrier. On devrait arriver à supprimer un bourrage en mettant le foyer en sommeil moins d'une heure, alors que le débourrage de caissons de l'état de la technique entraînent souvent des mises en sommeil qui peuvent dépasser quelques heures.

## Revendications

1. Cendrier de foyer de chaudière à combustible solide, tel notamment que déchets urbains, où le combustible, chargé en partie haute d'une grille (1) inclinée, descend le long de cette grille jusqu'à une extrémité aval pendant sa combustion, ce cendrier comportant, en dessous de l'extrémité aval de grille (1) un puits vertical (2), dit puits à mâchefers, qui se termine par une lèvre inférieure (2a) dans un caisson d'extraction (3) rempli d'eau (10) en dessous d'un bord supérieur (11 ^{g}) jusqu'à un niveau (10a) supérieur à celui de la lèvre (2a) du puits, le caisson (3) comprenant un fond concave (13) en portion de cylindre à génératrices horizontales, équipé d'une lame racleuse (14) portant sur le fond (13) suivant une génératrice et mobile en va-et-vient perpendiculairement aux génératrices pour refouler les cendres sur une paroi (11b) en plan incliné montant, depuis un raccordement au fond (13) suivant une génératrice (19) jusqu'à un bord (11c) de déversement à un niveau supérieur à celui de l'eau (10a) dans le caisson (3) d'où les cendres sont déversées dans une trémie (4), caractérisé en ce que le caisson (3) est ouvrant et constitué en deux parties accolées suivant une surface de joint (18, 18') étanche en position de fermeture, une partie fixe (11) comprenant la paroi (11b) en plan incliné et le bord supérieur (11a) du caisson (3) et une partie basculante (12) comprenant le fond (13) et la lame racleuse (14) et montée à pivotement autour d'un axe (17) parallèle aux génératrices de fond (13) jusqu'à une position d'ouverture où l'aplomb du puits à mâchefers (2) est dégagé.

2. Cendrier selon la revendication 1, caractérisé en ce que la surface de joint s'étend suivant un dièdre avec deux demi-plans (18, 18') de part et d'autre d'une arête (18_{"}) parallèle aux génératrices de fond et située sensiblement au niveau de l'eau (10a) dans le caisson (3) du côté du puits (2) le plus près de la paroi (11b) en plan incliné.

3. Cendrier selon la revendication 2, caractérisé en ce que l'un des demi-plans (18) du dièdre de joint est dirigé vers le bas sensiblement perpendiculairement à la paroi (111₂) en plan incliné pour passer sensiblement par la génératrice (19) de raccordement de cette paroi (11b) au fond (13) tandis que l'autre demi-plan (18') remonte depuis l'arête (18") jusqu'au bord supérieur (11a) du caisson (3) qu'il coupe du côté du puits (2) le plus loin de la paroi (11 b) en plan incliné.

4. Cendrier selon l'une des revendications 2 et 3, caractérisé en ce que les parties fixe (11) et basculante (12) comportent respectivement des brides (18a, 18b) étendues suivant les demi-plans (18, 18') de dièdre de joint, des moyens de verrouillage (18c) associés à ces brides (18a, 18b) étant aptes à solidariser la partie basculante (12) sur la partie fixe (11) avec serrage d'un joint d'étanchéité.

5. Cendrier selon la revendication 4, caractérisé en ce que les moyens de verrouillage (18c) comportent des vérins hydrauliques de manoeuvre.

6. Cendrier selon l'une quelconque des revendications 1 à 5, caractérisé en ce que l'axe de pivotement (17) de la partie basculante (12) de caisson (3) est situé au-dessus du bord supérieur (11 a) de caisson du côté du puits (2) à mâchefers le plus loin de la paroi en plan incliné (11 b).

7. Cendrier selon l'une quelconque des revendications 1 à 6, caractérisé en ce que la lame racleuse (14) est fixée à l'extrémité de bras de poussée (14a) attelés à des manivelles (15a) calées sur un arbre (15) de racleur disposé au-dessus du niveau (10a) de l'eau parallèlement aux génératrices de fond (13) et du côté du puits à mâchefers (2) le plus éloigné de la paroi (11b) en plan incliné, l'arbre de racleur étant entraîné en rotation de va-et-vient par au moins un vérin hydraulique (16) disposé proche de l'horizontale à l'extérieur du caisson (3) entre une articulation (16a) sur la partie fixe (11) de caisson et un maneton (16b) en extrémité d'une manivelle (15b) de commande calée sur l'arbre (15) avec un calage par rapport aux manivelles (15a) où sont attelés les bras de poussée (14a) tel que, le vérin (16) rétracté, la lame racleuse (14) est au plus loin de la paroi (11b) en plan incliné.

8. Cendrier selon les revendications 6 et 7 prises conjointement, caractérisé en ce que, le maneton (16b) de manivelle de commande ayant une trajectoire qui passe entre l'axe d'arbre de racleur (15) et l'axe de pivotement (17) de la partie basculante (12) du caisson, des moyens de blocage (15c, 20, 21) sont disposés entre arbre (15) de racleur et partie basculante (12) du caisson, et sont aptes, en état actif, à bloquer la rotation de l'arbre de racleur (15) avec la lame racleuse (14) au plus loin de la génératrice (19) de fond (13) où celui-ci se raccorde à la paroi (11b) en plan incliné.

9. Cendrier selon la revendication 8, caractérisé en ce que les moyens de blocage comprennent, sur l'arbre de racleur (15) à l'extérieur du caisson (3), un doigt radial (15ç), et, sur la partie basculante (12), une butée (20) contre laquelle vient porter le doigt (15ç) radial lorsque la lame racleuse (14) est au plus loin de la génératrice (19) de raccordement du fond (13) à la paroi (11 b) en plan incliné, et un poussoir (21) mû par vérin et aligné en direction de la butée (20) avec une position en extension, correspondant à l'état actif des moyens de blocage, où il appuie le doigt (15c) sur la butée (20) et avec une position rétractée à l'écart du passage du doigt (15c).

10. Cendrier selon une quelconque des revendications 1 à 9, caractérisé en ce que la grille de combustion (1) est équipée à son extrémité aval, au-dessus du puits à mâchefers, d'un volet mobile (1^{g}) autour d'un axe transversal à la grille et susceptible de prendre une inclinaison réglée pour ajuster le niveau de son extrémité par rapport au plan de grille.

11. Cendrier selon une quelconque des revendications 1 à 10, où le caisson (3) est équipé de canalisations (25) d'évacuation d'eau vers un collecteur de vidange (30), comportant au moins un orifice de trop-plein (26) situé au niveau (10a) de l'eau dans le caisson (3), et au moins un orifice de vidange (27) en partie basse du caisson (3) muni d'une vanne (28) associée, caractérisé en ce que les canalisations (25) d'évacuation d'eau sont montées sur la partie basculante (12) du caisson et se terminent en point bas par au moins un ajutage (29) d'écoulement, une goulotte fixe (30) étant disposée en dessous de cet ajutage d'écoulement (29) lorsque la partie basculante (12) du caisson (3) est en position de fermeture.

12. Cendrier selon la revendication 11, caractérisé en ce que la vanne (28) associée à l'orifice de vidange (27) est équipée d'un moyen de commande à distance.

## Patentansprüche

1. Aschenkasten für eine Kesselfeuerung mit festen Brennstoffen, insbesondere Stadtabfällen, bei dem sich der im oberen Teil eines geneigten Rosts (1) eingebrachte Brennstoff während seiner Verbrennung auf diesem Rost bis zu einem unteren Ende herunterbewegt, wobei dieser Aschenkasten unter dem unteren Ende des Rosts (1) einen vertikalen Schacht (2), Schlackenschacht genannt, besitzt, der mit einer unteren Lippe (2a) in einem Abfuhrkasten (3) endet, der unter einem oberen Rand (11 a) bis zu einem Niveau (10a), das über dem Niveau der Lippe (2a) liegt, mit Wasser (10) gefüllt ist und einen konkaven Boden (13) in Form eines Zylinderabschnitts mit horizontalen Erzeugenden besitzt, der mit einem Räumblatt (14) ausgerüstet ist, das längs einer Erzeugenden auf dem Boden (13) aufliegt und senkrecht zu den Erzeugenden hin- und herbeweglich ist, um die Asche auf eine in einer geneigten Ebene angeordnete Wand (11 b) zu schieben, die von einem Anschluß an den Boden (13) längs einer Erzeugenden (19) bis zu einer Schüttkante (11c) in einem über dem Niveau des Wassers (10a) im Kasten (3) liegenden Niveau ansteigt, von der aus die Asche in einen Bunker (4) geschüttet wird, dadurch gekennzeichnet, daß der Kasten (3) zu öffnen ist und aus zwei Teilen besteht, die in einer in geschlossener Stellung dichten Trennfläche (18, 18') aneinandergefügt sind, wobei ein feststehender Teil (11) die in einer geneigten Ebene liegende Wand (11 b) und den oberen Rand (11 a) des Kastens (3) aufweist und ein verschwenkbarer Teil (12) den Boden (13) und das Räumblatt (14) aufweist und um eine zu den Erzeugenden des Bodens (13) parallele Achse (17) bis in eine Öffnungsstellung verschwenkbar montiert ist, in der der Bereich senkrecht unter dem Schlackenschacht (2) freigelegt ist.

2. Aschenkasten nach Anspruch 1, dadurch gekennzeichnet, daß die Trennfläche sich V-förmig mit zwei Teilebenen (18, 18') zu beiden Seiten einer Kante (18") erstreckt, die zu den Erzeugenden des Bodens parallel ist und im wesentlichen im Niveau des Wassers (10a) im Kasten (3) auf der Seite des Schachts (2) gelegen ist, die der in einer geneigten Ebene liegenden Wand (11b) am nächsten ist.

3. Aschenkasten nach Anspruch 2, dadurch gekennzeichnet, daß eine der Teilebenen (18) der V-förmigen Trennfläche im wesentlichen senkrecht zu der in einer geneigten Ebene angeordneten Wand (11b) nach unten gerichtet ist, um im wesentlichen durch die Erzeugende (19) des Anschlusses dieser Wand (11b) an den Boden (13) zu verlaufen, während die andere Teilebene (18') von der Kante (18") aus bis zu dem oberen Rand (11 a) des Kastens (3) ansteigt, den sie auf der Seite des Schachts (2) schneidet, die von der in einer geneigten Ebene liegenden Wand (11 b) am weitesten entfernt ist.

4. Aschenkasten nach einem der Ansprüche 2 und 3, dadurch gekennzeichnet, daß der feststehende Teil (11) und der verschwenkbare Teil (12) jeweils Flansche (18a, 18b) besitzen, die sich in den Teilebenen (18, 18') der V-förmigen Trennfläche erstrecken, wobei diesen Flanschen (18a, 18b) zugeordnete Verriegelungseinrichtungen (18c) den verschwenkbaren Teil (12) mit dem feststehenden Teil (11) unter Einspannung einer Dichtung fest verbinden können.

5. Aschenkasten nach Anspruch 4, dadurch gekennzeichnet, daß die Verriegelungseinrichtungen (18c) hydraulische Betätigungszylinder aufweisen.

6. Aschenkasten nach einem der Ansprüche 1 bis 5, dadurch gekennzeichnet, daß die Schwenkachse (17) des verschwenkbaren Teils (12) des Kastens (3) über dem oberen Rand (11 a) des Kastens auf der Seite des Schlackenschachts (2) angeordnet ist, die von der in einer geneigten Ebene liegenden Wand (11 b) am weitesten entfernt ist.

7. Aschenkasten nach einem der Ansprüche 1 bis 6, dadurch gekennzeichnet, daß das Räumblatt (14) am Ende von Schubarmen (14a) befestigt ist, die mit Kurbeln (15a) gekuppelt sind, die auf einer Räumwelle (15) befestigt sind, die über dem Niveau (10a) des Wassers parallel zu den Erzeugenden des Bodens (13) und auf der Seite des Schlackenschachtes (2) angeordnet ist, die von der in einer geneigten Ebene liegenden Wand (11b) am weitesten entfernt ist, und die durch mindestens einen Hydraulikzylinder (16) in eine Hin- und Herdrehung versetzt wird, der nahe der Horizontalen außerhalb des Kastens (3) zwischen einem Gelenk (16a) an dem feststehenden Teil (11) des Kastens und einem Kurbelzapfen (16b) am Ende einer Betätigungskurbel (15b) angeordnet ist, die auf der Welle (15) befestigt ist, wobei sie bezüglich der Kurbeln (15a), mit denen die Schubarme (14a) gekuppelt sind, so positioniert ist, daß das Räumblatt (14) bei eingefahrenem Zylinder (16) von der in einer geneigten Ebene liegenden Wand (11 b) am weitesten entfernt ist.

8. Aschenkasten nach einem der Ansprüche 6 und 7 gemeinsam, dadurch gekennzeichnet, dass die Bewegungsbahn der Kurbelzapfen (16b) der Antriebskurbel zwischen der Achse der Räumwelle (15) und der Drehachse (17) des verschwenkbaren Teils (12) des Kastens verläuft und daß Blockiereinrichtungen (15c, 20, 21 ) zwischen der Räumwelle (15) und dem verschwenkbaren Teil (12) des Kastens angeordnet sind und im aktiven Zustand die Drehung der Räumwelle (15) mit dem Räumblatt (14) am weitesten von der Erzeugenden (19) des Bodens (13) entfernt blockieren können, an der dieser an die in einer geneigten Ebene liegende Wand (11b) anschließt.

9. Aschenkasten nach Anspruch 8, dadurch gekennzeichnet, daß die Blockiereinrichtungen auf der Räumwelle (15) außerhalb des Kastens (3) einen radialen Arm (15c) und an dem verschwenkbaren Teil (12) einen Anschlag (20), an dem der radiale Arm (15c) zum Anliegen kommt, wenn das Räumblatt (14) von der Erzeugenden (19) des Anschlusses des Bodens (13) an die in einer geneigten Ebene liegende Wand (11 b) am weitesten entfernt ist, und eine zylinderbetätigte und auf den Anschlag (20) zu gerichtete Schubstange (21) aufweisen, die in der dem aktiven Zustand der Blockiereinrichtungen entsprechenden ausgefahrenen Stellung den Arm (15c) an den Anschlag. (20) andrückt und in der eingefahrenen Stellung aus dem Weg des Arms (15c) ausgerückt ist.

10. Aschenkasten nach einem der Ansprüche 1 bis 9, dadurch gekennzeichnet, daß der Verbrennungsrost (1) an seinem unteren Ende über dem Schlackenschacht mit einer Klappe (1 a) ausgerüstet ist, die um eine sich quer zum Rost erstreckende Achse beweglich ist und eine regulierte Neigung zur Einstellung des Niveaus ihres Endes bezüglich der Rostebene annehmen kann.

11. Aschenkasten nach einem der Ansprüche 1 bis 10, bei dem der Kasten (3) mit Leitungen (25) zum Ablassen des Wassers in einen Auslaufsammler (30) ausgerüstet ist, die mindestens einen im Niveau (10a) des Wassers im Kasten (3) angeordneten Überlauf (26) und mindestens eine mit einem zugeordneten Ventil (28) versehene Auslauföffnung (27) im unteren Teil des Kastens (3) besitzen, dadurch gekennzeichnet, daß die Wasserablaßleitungen (25) an dem verschwenkbaren Teil (12) des Kastens montiert sind und am unteren Punkt mit mindestens einem Austrittsstutzen (29) enden, wobei ein feststehender Ablauf (30) unter diesem Austrittsstutzen (29) angeordnet ist, wenn der verschwenkbare Teil (12) des Kastens (3) in der geschlossenen Stellung ist.

12. Aschenkasten nach Anspruch 11, dadurch gekennzeichnet, daß das der Auslauföffnung (27) zugeordnete Ventil (28) mit Fernbedienungseinrichtungen ausgerüstet ist.

## Claims

1. A furnace ash box for a boiler burning solid fuel, such as in particular urban waste, in which the fuel, loaded onto the upper part of a sloping grate (1), descends along this grate to a downstream end whilst it burns, this ash box comprising, underneath the downstream end of the grate (1), a vertical well (2), referred to as a clinker well, which terminates in a lower lip (2a) in an extraction chamber (3) filled with water (10) below an upper edge (11 a) up to a level (10a) higher than that of the lip (2a) of the well, the chamber (3) having a concave base (13) shaped like a portion of a cylinder with horizontal generatrices, fitted with a scraper blade (14) bearing on the base (13) along a generatrix and movable in a reciprocating motion at right angles to the generatrices in order to push the ash along an upwardly sloping wall (11 b), from a connection to the bottom (13) along a generatrix (19) as far as a discharge edge (11 c) at a level higher than that of the water (10a) in the chamber (3), from where the ashes are discharged into a hopper (4), characterised in that the chamber (3) is openable and consists of two parts joined together along a sealing surface (18, 18') in the closed position, a fixed part (11) comprising the sloping wall (11 b) and the upper edge (11 a) of the chamber (3) and a tilting part (12) comprising the base (13) and the scraper blade (14) and mounted so as to pivot about an axis (17) parallel to the generatrices of the bottom (13) into an open position in which the bottom of the clinker well (2) is clear.

2. An ash box according to claim 1, characterised in that the sealing surface forms a dihedron with two half-planes (18, 18') on either side of an edge (18") parallel to the generatrices of the base and located approximately at the water level (10a) in the chamber (3) on the side of the well (2) closest to the sloping wall (11 b).

3. An ash box according to claim 2, characterised in that one of the half-planes (18) of the sealing dihedron is directed downwards substantially at right angles to the sloping wall (11 b) so as to pass substan- cially through the generatrix (19) where this wall (11 b) is connected to the base (13), whilst the other half- plane (18') rises from the edge (18") to the upper edge (11 a) of the chamber (3), which it intersects on the side of the well (2) furthest from the sloping wall (11 b).

4. An ash box according to one of claims 2 and 3, characterised in that the fixed (11) and tilting (12) parts have respectively flanges (18a, 18b) extending along the half-planes (18, 18') of the sealing dihedron, locking means (18c) associated with these flanges (18a, 18b), being able to attach the tilting part (12) to the fixed part (11), clamping a sealing joint.

5. An ash box according to claim 4, characterised in that the locking means (18c) comprise hydraulic actuating rams.

6. An ash box according to any one of claims 1 to 5, characterised in that the pivot axis (17) of the tilting part (12) of the chamber (3) is situated above the upper edge (11 a) of the chamber on the side of the clinker well (2) furthest from the sloping wall (11 b).

7. An ash box according to any one of claims 1 to 6, characterised in that the scraper blade (14) is fixed at the end of pusher arms (14a) connected to cranks (15a) keyed onto a scraper shaft (15) disposed above the water level (10a) parallel to the generatrices of the base (13) and on the side of the clinker well (2) furthest from the sloping wall (11 b), the scraper shaft being driven in reciprocating rotation by at least one hydraulic actuator (16) disposed close to the horizontal outside the chamber (3) between an articulation (16a) on the fixed part (11) of the chamber and a crank pin (16b) at an end of a control crank (15b) keyed onto the shaft (15) with an offset with respect to the cranks (15a) to which the pusher arms (14a) are connected such that, when the actuator (16) is retracted, the scraper blade (14) is at its furthest point from the sloping wall (11 b)

8. An ash box according to claims 6 and 7 taken in conjunction, characterised in that, the crank pin (16b) on the control crank moving in a path which passes between the axis of the scraper shaft (15) and the pivot axis (17) of the tilting part (12) of the chamber, locking means (15c, 20, 21) are disposed between the scraper shaft (15) and the tilting part (12) of the chamber, and are able, when activated, to lock the rotation of the scraper shaft (15) with the scraper blade (14) at its furthest point from the generatrix (19) of the base (13) where the latter is connected to the sloping wall (11 b).

9. An ash box according to claim 8, characterised in that the locking means comprise, on the scraper shaft (15) outside the chamber (3), a radial finger (15c), and, on the tilting part (12), a stop (20) against which the radial finger (15c) bears when the scraper blade (14) is at its furthest point from the generatrix (19) where the base (13) is connected to the sloping wall (11b), and a pusher (21) moved by an actuator and aligned in the direction of the stop (20) with an extension position, corresponding to the activated state of the locking means , in which it presses the finger (15c) onto the stop (20) and with a retracted position away from the path of movement of the finger (15c).

10. An ash box according to any one of claims 1 to 9, characterised in that the combustion grate (1) is fitted at its downstream end, above the clinker wall, with a flap (1 a) moving about an axis transverse to the grate and capable of adopting an adjusted angle in order to vary the level of its end with respect to the plane of the grate.

11. An ash box according to any one of the claims 1 to 10, in which the chamber (3) is fitted with pipes (25) for draining water to a drainage outlet (30), comprising at least one overflow orifice (26) situated at the water level (10a) in the chamber (3), and at least one drain orifice (27) in the bottom part of the chamber (3) fitted with an associated valve (28), characterised in that the water drainage pipes (25) are mounted on the tilting part (12) of the chamber and terminate at a low point in at least one discharge nozzle (29), a fixed chute (30) being disposed underneath this discharge nozzle (29) when the tilting part (12) of the chamber (3) is in its closed position.

12. An ash box according to claim 11, characterised in that the valve (28) associated with the drain orifice (27) is fitted with remote control means.
